# FASCICULE DE BREVET EUROPEEN

(11) **EP 1 298 762 B1**
(45) Date de publication et mention de la délivrance du brevet: **03.03.2004**
(21) Numéro de dépôt: 01440316.6
(22) Date de dépôt: 27.09.2001
(51) Int. Cl.: H01R 9/26

(54) **Bornier de connexion double pour appareil électrique modulaire**
Module Mehrfach-Anschlussleiste
Modular multi-terminal block

(43) Date de publication de la demande: 02.04.2003
(73) Titulaire: Hager Electro S.A., 67215 Obernai Cedex (FR)
(72) Inventeur: Dietrich,Christian, 67140 Gertwiller (FR); Houde,Claude, 67210 Bernardswiller (FR); Boros,Ligia, 67700 Saverne (FR); Albe,Pierre, 67530 Boersch (FR)
(74) Mandataire: Littolff, Denis

(56) Documents cités:
- EP-A- 1 028 489
- DE-A- 19 934 550
- DE-A- 19 940 971
- DE-C- 19 748 640

## Description

La présente invention concerne un bornier de connexion double pour appareil électrique modulaire, comportant deux niveaux superposés de raccordement de conducteurs qui sont utilisables indépendamment l'un de l'autre.

Plus précisément, un premier bomier est du type traditionnel à cage coopérant avec une borne et organe de serrage / desserrage du conducteur, lequel est accessible depuis la façade du boîtier de l'appareil faisant face à l'utilisateur en position installée, c'est-à-dire celle qui présente une manette de commande. Le second bornier est du type à raccordement rapide, basé sur un élément élastique et sans organe de serrage.

Des doubles connexions sur le même côté latéral d'un boîtier d'appareil électrique modulaire sont déjà connues, faisant également intervenir des technologies de raccordement différentes, mais elles nécessitent soit des adaptations des bomiers, soit un ordre particulier dans l'agencement relatif de ces derniers pour que leurs espaces respectifs soient disjoints. Ainsi, compte tenu par exemple que les bomiers à cage et vis traditionnels comportent des éléments mécaniques qui vont jusqu'à la façade précitée du boîtier, les bomiers de type à connexion rapide sont disposés derrière eux, plus proche de la semelle de l'appareil modulaire.

Cette configuration n'est cependant pas adaptée à tous les types d'installations, certaines formes de raccordement rapide pouvant être désirées à proximité de la façade desdits appareils.

Ainsi, lorsqu'ils sont par exemple raccordés entre eux à l'aide d'un peigne de pontage, il est préférable que l'accès audit peigne soit le plus aisé possible, et par conséquent ne soit obéré par d'autres connexions présentes à l'avant-plan et utilisant des borniers plus proches de la façade du produit.

Le document EP-A-1 028 489 décrit un bornier de connexion double selon la préambule de la revendication 1.

Selon l'état de la technique, le second bomier est par conséquent disposé entre la façade d'accès à l'organe de serrage / desserrage du premier bornier classique et sa cage de connexion, et il est autoporté de manière à ne pas transmettre d'efforts au boîtier de l'appareil modulaire.

Un objectif essentiel de l'invention est en fait de permettre l'installation d'un bornier de type à connexion rapide sans modifier en quoi que ce soit le bornier traditionnel à cage et vis, ni son implantation dans le boîtier de l'appareil modulaire. Le but est donc en réalité d'ajouter un second bornier, celui à raccordement rapide, à un premier bornier traditionnel pour lequel les boîtiers sont dessinés, sans changements notables de ces derniers. Le procédé industriel de fabrication ne s'en trouve guère modifié, ce qui confère à l'invention un avantage économique indéniable.

Un objectif additionnel de l'état de la technique est de permettre l'implantation du second bornier à connexion rapide sans incidences mécaniques sur les boîtiers isolant des appareils modulaires. C'est la raison pour laquelle le système doit être prévu autoporté, et utiliser strictement la structure interne mise en place pour le premier bomier traditionnel.

En fait, les appareils modulaires ainsi équipés de deux niveaux de raccordement superposés sont prévus en pratique pour que le niveau à connexion rapide soit réservé à l'alimentation et à la distribution électrique des produits, par enfichage direct de conducteurs préférentiellement de type barre de pontage. Le niveau traditionnel, constitué de la cage coopérant avec une borne, est de préférence réservé à l'alimentation du courant, par câble ou également par barre de pontage.

De plus, l'implantation proposée est totalement compatible avec l'implantation que l'on peut trouver dans les appareils traditionnels. Le niveau de pontage (niveau de positionnement des conducteurs) et la capacité de pontage sont conservés.

Le second bornier peut-être du type à lame ressort, dont l'extrémité libre s'appuie élastiquement sur une surface de la borne parallèle à l'axe d'insertion des conducteurs, ladite lame comportant une ouverture centrale permettant le passage de l'organe de serrage / desserrage.

Le problème résolus dans le cadre de l'invention consiste en la gestion de l'espace disponible, sachant que le boîtier est initialement conçu pour recevoir exclusivement une borne traditionnelle à cage et organe de serrage de type vis, ladite vis faisant la liaison entre la cage et la façade accessible de l'appareil, le second bornier devant alors cohabiter dans le volume parcouru par la vis.

La présente invention concerne un bornier de connexion double pour appareil électrique modulaire selon la revendication 1.

A cet effet, selon une configuration possible, la lame ressort présente deux branches séparées disposées de part et d'autre de l'organe de serrage / desserrage, lesdites branches étant reliées au niveau de la zone de fixation de la lame à un support.

Lorsque l'élément conducteur destiné à être introduit dans le second bomier est une barre de pontage, elle pourra être choisie à fourches de manière à permettre son introduction malgré le corps de la vis d'une part, et à améliorer le raccordement par contact avec les deux branches de la lame ressort d'autre part. Il est cependant à noter que les barres de pontage à lames traditionnelles sont parfaitement utilisables avec les bomiers de ce type.

Selon une possibilité, la lame est fixée à une coiffe rapportée à la borne, ladite coiffe surmontant la surface de la borne parallèle à l'axe d'insertion des conducteurs avec laquelle coopère la lame, qui est alors fixée sur une paroi de la coiffe d'allure parallèle à ladite surface. Cette paroi est en outre munie d'un orifice de passage de l'organe de serrage / desserrage, afin d'organiser la cohabitation entre le second bornier et l'organe de serrage du premier bornier, à savoir ladite vis.

Cette solution montre une première possibilité d'autoportage, le boîtier de l'appareil modulaire électrique n'étant pas impliqué dans cette liaison mécanique. comme cela sera décrit plus en détail dans la suite, cette coiffe peut par exemple être constituée d'une tôle en U dont les parois latérales parallèles sont fixées, à leur extrémité libre, à la borne de conduction.

Selon une variante possible, la lame est fixée directement à la borne, sur une portion d'allure perpendiculaire à la surface précitée parallèle à l'axe d'insertion des conducteurs, à l'opposé cependant de l'ouverture d'insertion.

Dans ce cas, la forme de la lame ressort est bien entendu différente de celle qui est utilisée dans la configuration à coiffe. Les détails de forme apparaîtront plus loin dans la description.

Selon encore une autre configuration possible, le second bornier est du type à fil ressort.

Comme on l'a mentionné précédemment pour la lame, l'un des critères à respecter dans la constitution dudit fil est qu'il respecte l'encombrement du premier bornier, pour lequel le boîtier est initialement prévu.

Le fil ressort comporte à cet effet deux parties identiques, dont l'une des extrémités est en appui élastique sur la borne, lesdites parties étant reliées l'une à l'autre au niveau de leur autre extrémité, et réservant un volume central pour le passage de la vis.

L'unicité du fil ne résulte pas de considérations fonctionnelles, mais elle est plutôt liée à la fabrication, économiquement bien plus favorable dans le cas où un fil ressort unique est plié pour aboutir à une configuration à deux branches, en outre plus facilement fixable à un support en une seule opération.

En l'occurrence, ledit fil ressort est fixé à la borne, par exemple par simple coincement

Le bomier de connexion double de l'invention peut selon une possibilité être muni d'un organe de déverrouillage des conducteurs insérés dans le second bornier, ledit organe comportant deux positions stables, une première position correspondant à une absence d'action sur l'élément ressort, et une seconde position permettant de modifier la position de l'élément ressort par rapport à la surface de la borne parallèle à la direction d'insertion des conducteurs, de manière à en réduire la pression de contact ou à l'en écarter en vue de retirer le conducteur de la borne.

En d'autres termes, lorsqu'aucune action n'est exercée sur cet organe de déverrouillage, l'élément ressort est positionné pour pouvoir permettre la connexion rapide suivi du verrouillage d'un ou plusieurs conducteurs.

Plus précisément, cet organe de déverrouillage comporte une ouverture centrale de passage de l'organe de serrage / desserrage, de part et d'autre de laquelle se trouvent notamment deux cames destinées à s'appliquer chacune contre une portion de l'élément ressort localisée à proximité de la partie appuyée élastiquement contre ladite surface de la borne d'allure parallèle à la direction d'insertion des conducteurs.

Ces cames permettent de déplacer les branches de la lame ressort, ou les deux portions identiques du fil ressort, au moins dans leurs parties situées au voisinage de la borne avec laquelle ils coopèrent.

De préférence, ledit organe est accessible depuis la façade du boîtier de l'appareil comprenant la manette de commande, au voisinage de l'organe de serrage / desserrage des conducteurs, et se déplace parallèlement à ladite façade.

En général, le déplacement se fait à l'aide d'un outil de type tournevis, dont l'extrémité est insérée par exemple dans une encoche prévue à cet effet dans l'organe de déverrouillage.

Selon une possibilité, le bomier de connexion double selon l'invention comporte de plus un indicateur de connexion d'au moins un conducteur dans le second bornier, répercutant l'information au niveau de la façade du boîtier de l'appareil comprenant la manette de commande.

Cet élément optionnel permet à l'utilisateur de se rendre compte immédiatement de la bonne insertion du conducteur, quelle que soit sa forme, dans le second bornier.

Plus précisément, cet indicateur comporte un arbre central et deux bras se développant radialement à partir dudit arbre, run des bras coopérant avec l'élément ressort et étant déplacé lors de l'insertion ou de l'extraction des conducteurs, entraînant une rotation de l'arbre central et un déplacement du second bras, dont l'extrémité se déplace par rapport à une fenêtre pratiquée dans ladite façade du boîtier, de manière à s'y centrer lors de l'insertion d'un conducteur, et à en disparaître lors de son extraction.

L'information véhiculée par cet indicateur est alors immédiatement disponible sur la façade du boîtier qui fait face à l'utilisateur. Pour améliorer encore l'efficacité du système, il suffit par exemple de revêtir l'extrémité se déplaçant par rapport à la fenêtre d'une couleur vive, de manière à faciliter la lecture de l'information.

Les différentes variantes présentées ci-dessus ont pour point commun de s'adapter à un volume déjà configuré pour recevoir le premier bornier, sans qu'il soit nécessaire de procéder à des modifications dans la conception du boîtier autres que le perçage d'un orifice d'accès au second bornier. L'absence de telles modifications se traduit notamment par l'existence d'un autoportage, dont on a vu qu'il était réalisé dans les différentes variantes.

L'invention va à présent être décrite plus en détail, en référence aux figures annexées, pour lesquelles:
- la figure 1 et une vue en perspective d'un appareil modulaire selon l'invention, comprenant deux zones de raccordement superposées;
- la figure 2 est une vue en perspective, sous un angle différent, du même appareil électrique modulaire, seule une des coques étant représentée, laissant apparaître le double bornier de l'invention;
- la figure 3 est une vue en perspective éclatée des différents éléments d'une première variante du double bornier selon l'invention;
- la figure 4 est une vue en perspective de cette même variante assemblée;
- la figure 5 est une vue en section longitudinale du double bornier de la figure 4;
- la figure 6 est une vue en perspective d'une seconde variante de double bornier selon l'invention;
- la figure 7 est une vue en perspective d'une troisième variante de double bomier selon l'invention;
- la figure 8 est une vue en perspective de l'élément ressort de la figure 7 coopérant avec un dispositif de déverrouillage;
- la figure 9 représente la troisième variante implantée dans un boîtier d'appareil modulaire électrique ;
- la figure 10 reprend les éléments de la figure 9, en y ajoutant le dispositif de déverrouillage ;
- la figure 11 montre une partie du boîtier d'un appareil modulaire équipé d'un double bornier selon l'invention, dont la façade comprend une nouvelle fenêtre de visualisation d'un indicateur de raccordement, non activé en l'absence de connexion d'un conducteur; et
- la figure 12 représente les éléments de la figure 11, avec un peigne de pontage à fourche inséré dans le second bomier, et l'apparition de l'indicateur en façade du produit.

En référence à la figure 1, le boîtier (B) d'un appareil électrique modulaire classique, de type disjoncteur, est équipé sur l'un de ses côtés latéraux de deux ouvertures ouvrant accès à deux borniers de connexion superposés (1, 2).

Selon la terminologie utilisée dans la suite de la description, le premier bornier (1) présente une configuration classique à cage (4) et vis (3), alors que le second bornier (2), intercalé entre ce dernier et la façade (Fₐ) d'accès à la vis (3), qui est la façade (Fₐ) principale faisant face à l'utilisateur lorsque l'appareil est installé dans un tableau, est du type à raccordement rapide par élément ressort (6).

Comme cela a déjà été mentionné auparavant, le boîtier (B) n'est pas modifié de manière substantielle par l'ajout du second bornier (2), à part la réalisation d'un orifice d'accès à ce dernier, et il offre par conséquent une apparence pratiquement identique à celle d'un boîtier d'appareil équipé d'un seul bornier traditionnel.

La philosophie de l'invention consiste comme indiqué à rajouter, dans l'espace disponible, et sans modifications sensibles, le second bomier (2) qui doit donc respecter l'implantation du premier (1).

La figure 3 montre les différents constituants d'une première variante de double bomier selon l'invention. La vis (3), la cage (4) et la borne (5) constituent un bomier traditionnel auquel sont rapportés principalement une lame ressort (6), une coiffe (7) et, optionnellement, un indicateur(8).

Ces composants sont représentés groupés, en configuration de fonctionnement, aux figures 4 et 5. La lame (6), qui comporte en fait deux branches identiques disposées de part et d'autre de la vis (3), est fixée à la coiffe (7), dans sa paroi permettant le passage de la vis (3). Les extrémités libres des deux autres parois latérales de la coiffe (7) sont fixées à la borne (5), formant en fait un prolongement en direction de la tête de vis (3) de la structure traditionnelle constituée de la borne (5) et de la cage (4). Les extrémités de l'arbre (9) de pivotement de l'indicateur (8) sont également fixées dans lesdites parois. Cet indicateur (8) comporte par ailleurs deux bras (10, 11) se développant de manière radiale par rapport audit arbre (9), et qui permettent d'une part la transmission de l'information, et d'autre part la coopération avec la lame ressort (6).

Ainsi, le bras (10), contenu à l'intérieur de la coiffe (7), est disposé de manière à coopérer avec l'une des branches de la lame ressort (6). Cette dernière peut le déplacer lorsqu'elle est sollicitée, c'est-à-dire à l'insertion ou à l'extraction d'au moins un conducteur dans le second bornier. Le mouvement est répercuté par la rotation de l'arbre (9) au bras (11), dont l'extrémité libre est disposée à proximité d'une fenêtre (16) pratiquée dans la façade (Fₐ) du boîtier, comme cela sera décrit plus en détail dans la suite (voir figures 11 et 12).

La figure 6 représente une variante de configuration dans laquelle la coiffe est supprimée, la lame ressort (6') étant directement fixée sur la borne (5). Dans ce cas, la lame ressort (6') comporte une portion supplémentaire (6a) d'allure parallèle à l'axe de la vis (3), à l'extrémité de laquelle se trouve la zone de fixation à la borne (5). Comme dans la configuration précédente, cette conception peut être considérée comme autoportée, car les efforts, lors de l'insertion ou de l'extraction d'un conducteur respectivement dans ou hors du boîtier ne sont pas supportés par ce dernier.

Il en va de même pour la configuration montrée en figure 7, qui représente encore une autre variante de double bornier selon l'invention, basée cette fois sur un fil ressort (6").

Comme dans les solutions précédentes, cette configuration ne nécessite aucun changement de la structure du bornier traditionnel à cage et à vis, puisque l'élément ressort, constitué du fil (6"), est configuré pour être rapporté à la configuration existante. A l'instar de la lame ressort (6, 6'), le fil (6") comporte deux portions identiques, que l'on peut considérer comme étant deux branches symétriques, reliées à leur extrémité opposée à celle qui s'applique sur la borne (5) pour en simplifier la fabrication.

Dans les trois variantes, les extrémités libres des branches de la lame (6, 6') / fil (6") ressort s'appuient élastiquement sur une surface de la borne (5) qui est orientée sensiblement parallèlement à la direction d'insertion / extraction du conducteur.

L'élément ressort (6, 6', 6") est calculé pour exercer une force de rappel suffisante pour bien verrouiller le conducteur lorsque celui-ci a été inséré. Pour assurer le déverrouillage, il est possible de prévoir un organe particulier, tel que celui qui est représenté en figure 8 pour le fil ressort (6'). Cet organe (12) présente également une configuration symétrique, permettant de s'adapter à la forme dudit fil (6"), et comporte un évidement central (13) autorisant le passage du corps de la vis (3). De part et d'autre de l'axe de la vis (3), l'organe de déverrouillage (12) présente notamment deux cames (14), dont une seule est visible sur la figure, permettant d'exercer une action contre des portions des extrémités du fil ressort (6") situées à proximité de leurs extrémités libres et de leurs zones de contact avec la borne (5), de sorte que lesdites extrémités effectuent un mouvement symbolisé par la flèche F lorsque l'organe ressort (12) est mis dans la direction de la flèche F.

Le déplacement selon la flèche F permet soit d'écarter les extrémités libres du fil ressort (6") de la surface de la borne (5) contre laquelle elles sont en appui élastique, soit de diminuer la pression qu'elles y exercent, de manière à pouvoir libérer le conducteur.

La figure 9 représente l'implantation d'un double bornier à fil ressort (6") selon l'invention dans le boîtier (B) d'un appareil modulaire électrique, sans représentation de l'organe de déverrouillage (12).

La figure 10, en revanche, montre l'adjonction de cet organe (12), et son positionnement relativement d'une part au boîtier (B) de l'appareil, et d'autre part à la façade (Fₐ) dudit boîtier (B). On constate que cet organe (12) est parfaitement accessible de la façade (Fₐ), et comporte une encoche (15) permettant son déplacement à l'aide notamment de la pointe d'un tournevis.

L'extrémité des joues latérales de l'organe (12) comporte des pattes élastiques (16, 16') lui permettant de définir deux positions stables. D'une part une position dans laquelle aucune contrainte n'est exercée sur le fil ressort (6') et correspondant à la connexion d'un conducteur sur la borne (5). D'autre part une position écartant l'élément ressort (6') de la borne (5) en vue de la déconnexion du conducteur.

Les figures 11 et 12 montrent respectivement une portion du boîtier (B) d'un appareil modulaire équipé d'un double bomier selon l'invention, mettant en lumière la façade (Fₐ) dans laquelle est pratiquée une fenêtre (16) contiguë à l'orifice de la vis (3), et permettant l'accès à l'information véhiculée par l'indicateur (8).

L'extrémité libre du bras (11) de cet indicateur n'apparaît pas dans la figure 11, car aucun conducteur n'est inséré dans le second bornier.

En revanche, en figure 12, un peigne (P) à fourche est inséré dans ledit bornier, exerçant par conséquent via l'élément ressort une action sur la patte (10) de l'indicateur (8), lequel pivote par l'intermédiaire de son arbre (9) et permet le déplacement de la patte (11) dont l'extrémité libre se centre par rapport à la fenêtre (16).

Cette extrémité est par exemple recouverte d'une couleur vive, de manière à permettre un accès immédiat à cette information.

Les configurations décrites ci-dessus ne sont que des exemples exhaustifs de l'invention, qui englobe au contraire les variantes de formes et de configurations qui sont à la portée de l'homme de l'art.

## Revendications

1. Bornier de connexion double pour appareil électrique modulaire, à deux niveaux superposés de raccordement de conducteurs utilisables indépendamment l'un de l'autre, un premier bornier (1) étant du type à cage (4) coopérant avec une borne (5) et un organe de serrage / desserrage (3) du conducteur, ledit organe de serrage / desserrage étant accessible depuis la façade (Fa) du boîtier (B) de l'appareil comportant une manette de commande, le second bornier (2) étant du type à raccordement rapide à élément élastique (6, 6', 6") et sans organe de serrage, le second bornier (2) étant disposé entre ladite façade (Fa) d'accès à l'organe de serrage / desserrage (3) et la cage (4) de connexion du premier bornier (1), et est autoporté par ce dernier afin de ne pas transmettre d'efforts au boîtier (B), **caractérisé en ce que** ledit organe de serrage desserrage (3) de type vis s'étend à travers le second bornier (2).

2. Bornier de connexion double pour appareil électrique modulaire selon la revendication précédente, **caractérisé en ce que** le second bornier (2) est du type à lame ressort (6, 6') dont l'extrémité libre s'appuie élastiquement sur une surface de la borne (5) parallèle à l'axe d'insertion du conducteur, ladite lame (6, 6') comportant une ouverture centrale permettant le passage de l'organe de serrage / desserrage (3).

3. Bornier de connexion double pour appareil électrique modulaire selon la revendication précédente, **caractérisé en ce que** la lame ressort (6) présente deux branches séparées disposées de part et d'autre de l'organe de serrage / desserrage (3), lesdites branches étant reliées au niveau de la zone de fixation de la lame (6) à un support (7).

4. Bornier de connexion double pour appareil électrique modulaire selon la revendication précédente, **caractérisé en ce que** la lame (6) est fixée à une coiffe (7) rapportée à la borne (5), ladite coiffe (7) surmontant une surface de la borne (5) parallèle à l'axe d'insertion des conducteurs avec laquelle coopère la lame (6), laquelle est fixée sur une paroi de la coiffe (7) d'allure parallèle à ladite surface munie d'un orifice de passage de l'organe de serrage / desserrage (3).

5. Bornier de connexion double pour appareil électrique modulaire selon la revendication 3, **caractérisé en ce que** la lame (6') est fixée à la borne (5), à une portion de celle-ci d'allure perpendiculaire à la surface parallèle à l'axe d'insertion des conducteurs, et située à l'opposé de leur lieu d'insertion.

6. Bornier de connexion double pour appareil électrique modulaire selon la revendication 1, **caractérisé en ce que** le second bornier est du type à fil ressort (6") dont au moins une portion s'appuie élastiquement sur une surface de la borne (5) parallèle à l'axe d'introduction des conducteurs, la configuration du fil (6") permettant le passage de l'organe de serrage / desserrage (3).

7. Bornier de connexion double pour appareil électrique modulaire selon la revendication précédente, **caractérisé en ce que** le fil ressort (6") comporte deux parties identiques, l'une des extrémités de chaque partie étant en appui élastique sur la borne (5), lesdites parties étant reliées l'une à l'autre au niveau de leur autre extrémité.

8. Bornier de connexion double pour appareil électrique modulaire selon l'une des revendications 6 et 7, **caractérisé en ce que** le fil ressort (6") est fixé à la borne (5).

9. Bornier de connexion double pour appareil électrique modulaire selon l'une quelconque des revendications précédentes, **caractérisé en ce qu'**il comporte un organe de déverrouillage (12) des conducteurs insérés dans le second bornier (2), ledit organe (12) comportant deux positions stables, une première position correspondant à une absence d'action sur l'élément ressort (6"), et une seconde position permettant de modifier la position de l'élément ressort (6") par rapport à la surface de la borne (5) parallèle à la direction d'insertion des conducteurs, de manière à en réduire la pression de contact ou à l'en écarter en vue de retirer le conducteur de la borne (5).

10. Bornier de connexion double pour appareil électrique modulaire selon la revendication précédente, **caractérisé en ce que** ledit organe de déverrouillage (12) comporte une ouverture centrale (13) de passage de l'organe de serrage / desserrage (3), de part et d'autre de laquelle se trouvent notamment deux cames (14) destinées à s'appliquer chacune contre une portion de l'élément ressort (6") localisée à proximité de sa partie appuyée élastiquement contre une surface de la borne (5) d'allure parallèle à la direction d'insertion des conducteurs.

11. Bornier de connexion double pour appareil électrique modulaire selon l'une des revendications 10 et 11, **caractérisé en ce que** ledit organe de déverrouillage (12) est accessible depuis la façade (Fa) du boîtier (B) de l'appareil comprenant la manette de commande, au voisinage de l'organe de serrage / desserrage (3) des conducteurs, et se déplace parallèlement à ladite façade (Fa).

12. Bornier de connexion double pour appareil électrique modulaire selon l'une quelconque des revendications précédentes, **caractérisé en ce qu'**il comporte un indicateur de connexion (8) d'au moins un conducteur dans le second bornier (2), répercutant l'information au niveau de la façade (Fa) du boîtier (B) de l'appareil comprenant la manette de commande.

13. Bornier de connexion double pour appareil électrique modulaire selon la revendication précédente, **caractérisé en ce que** l'indicateur (8) comporte un arbre central (9) et deux bras (10, 11) se développant radialement à partir dudit arbre (9), l'un des bras (10) coopérant avec l'élément ressort (6, 6') et étant déplacé lors de l'insertion ou de l'extraction des conducteurs, entraînant alors une rotation de l'arbre central (9) et un déplacement du second bras (11), dont l'extrémité se déplace par rapport à une fenêtre (16) pratiquée dans la façade (Fa) du boîtier (B) de manière à s'y centrer lors de l'insertion d'un conducteur, et à en disparaître lors de son extraction.

14. Bornier de connexion double pour appareil électrique modulaire selon l'une quelconque des revendications précédentes, **caractérisé en ce que** l'organe de serrage / desserrage est une vis (3).

## Patentansprüche

1. Doppelanschluss-Klemmenanordnung für modulares elektrisches Gerät mit zwei übereinanderliegenden Ebenen aus Leiterverbindern, die unabhängig voneinander verwendbar sind, wobei eine erste Klemmenanordnung (1) vom Käfigtyp (4) ist, die mit einer Klemme (5) und mit einem Organ (3) zum Festklemmen/Lösen der Klemmung des Leiters zusammenwirkt, wobei das Festklemm-/Klemmlösungs-Organ von der Vorderseite (Fa) des Gerätegehäuses (B), die einen Steuerhebel aufweist, zugänglich ist, wobei die zweite Klemmenanordnung (2) vom Schnellverbindertyp mit elastischem Element (6, 6', 6") und ohne Festklemmorgan ist, wobei die zweite Klemmenanordnung (2) zwischen der Vorderseite (Fa) für den Zugang zum Festklemm-/Klemmlösungs-Organ (3) und dem Anschlusskäfig (4) der ersten Klemmenanordnung (1) angeordnet ist und von dieser letzteren selbsttragend unterstützt ist, damit an das Gehäuse (B) keine Kräfte übertragen werden, **dadurch gekennzeichnet, dass** das Festklemm-/Klemmlösungs-Organ (3) vom Typ Schraube durch die zweite Klemmenanordnung (2) verläuft.

2. Doppelanschluss-Klemmenanordnung für modulares elektrisches Gerät nach dem vorhergehenden Anspruch, **dadurch gekennzeichnet, dass** die zweite Klemmenanordnung (2) vom Typ mit Federplättchen (6, 6') ist, wovon sich ein freies Ende auf einer Oberfläche der zu der Einführungsachse des Leiters parallelen Klemme (5) elastisch abstützt, wobei das Plättchen (6, 6') eine mittige Öffnung aufweist, die den Durchgang des Festklemm-/Klemmlösungs-Organs (3) ermöglicht.

3. Doppelanschluss-Klemmenanordnung für modulares elektrisches Gerät nach dem vorhergehenden Anspruch, **dadurch gekennzeichnet, dass** das Federplättchen (6) zwei getrennte Schenkel aufweist, die beiderseits des Festklemm-/Klemmlösungs-Organs (3) angeordnet sind, wobei die Schenkel auf Höhe der Zone der Befestigung des Plättchens (6) an einem Träger (7) miteinander verbunden sind.

4. Doppelanschluss-Klemmenanordnung für modulares elektrisches Gerät nach dem vorhergehenden Anspruch, **dadurch gekennzeichnet, dass** das Plättchen (6) an einer mit der Klemme (5) verbundenen Kappe (7) befestigt ist, wobei die Kappe (7) über einer Oberfläche der Klemme (5), die zu der Einführungsachse der Leiter parallel ist und mit der das Plättchen (6) zusammenwirkt, angebracht ist, wobei das Plättchen (6) an einer Wand der Kappe (7) befestigt ist, die einen Verlauf hat, der zu jener Oberfläche parallel ist, die mit einer Durchgangsöffnung für das Festklemm-/Klemmlösungs-Organ (3) versehen ist.

5. Doppelanschluss-Klemmenanordnung für modulares elektrisches Gerät nach Anspruch 3, **dadurch gekennzeichnet, dass** das Plättchen (6') an der Klemme (5) an einem Abschnitt hiervon befestigt ist, dessen Verlauf zu jener Oberfläche, die zu der Einführungsachse der Leiter parallel ist, senkrecht ist, und sich gegenüber ihrem Einführungsort befindet.

6. Doppelanschluss-Klemmenanordnung für modulares elektrisches Gerät nach Anspruch 1, **dadurch gekennzeichnet, dass** die zweite Klemmenanordnung vom Typ Federdraht (6") ist, wovon sich wenigstens ein Abschnitt auf einer zu der Einführungsachse der Leiter parallelen Oberfläche der Klemme (5) elastisch abstützt, wobei die Konfiguration des Drahts (6") den Durchgang des Festklemm-/Klemmlösungs-Organs (3) ermöglicht.

7. Doppelanschluss-Klemmenanordnung für modulares elektrisches Gerät nach dem vorhergehenden Anspruch, **dadurch gekennzeichnet, dass** der Federdraht (6") zwei völlig gleiche Teile umfasst, wobei sich eines der Enden jedes Teils auf dem Anschluss (5) elastisch abstützt, wobei die Teile auf Höhe ihres anderen Endes miteinander verbunden sind.

8. Doppelanschluss-Klemmenanordnung für modulares elektrisches Gerät nach einem der Ansprüche 6 und 7, **dadurch gekennzeichnet, dass** der Federdraht (6") an dem Anschluss (5) befestigt ist.

9. Doppelanschluss-Klemmenanordnung für modulares elektrisches Gerät nach einem der vorhergehenden Ansprüche, **dadurch gekennzeichnet, dass** sie ein Entriegelungsorgan (12) für in die zweite Klemmenanordnung (2) eingeführte Leiter umfasst, wobei das Organ (12) zwei stabile Stellungen besitzt, eine erste Stellung, die dem Fehlen einer Einwirkung auf das Federelement (6") entspricht, und eine zweite Stellung, die die Veränderung der Position des Federelements (6") in Bezug auf die zu der Einführungsrichtung der Leiter parallele Oberfläche der Klemme (5) ermöglicht, so dass der Kontaktdruck reduziert werden kann oder das Federelement von der Anschlussoberfläche beabstandet werden kann, um den Leiter von der Klemme (5) zurückzuziehen.

10. Doppelanschluss-Klemmenanordnung für modulares elektrisches Gerät nach dem vorhergehenden Anspruch, **dadurch gekennzeichnet, dass** das Entriegelungsorgan (12) eine mittige Öffnung (13) für den Durchgang des Festklemm-/Klemmlösungs-Organs (3) aufweist, auf dessen beiden Seiten sich insbesondere zwei Nocken (14) befinden, die jeweils gegen einen Abschnitt des Federelements (6') drücken können, der sich in der Nähe des Teils befindet, der sich an der Oberfläche der Klemme (5) mit einem zur Einführungsrichtung der Leiter parallelen Verlauf elastisch abstützt.

11. Doppelanschluss-Klemmenanordnung für modulares elektrisches Gerät nach einem der Ansprüche 10 und 11, **dadurch gekennzeichnet, dass** das Entriegelungsorgan (12) von der Vorderseite (Fa) des Gerätegehäuses (B), die den Steuerhebel aufweist, in der Nähe des Festklemm-/Klemmlösungs-Organs (3) der Leiter zugänglich ist und sich parallel zu der Vorderseite (Fa) verlagert.

12. Doppelanschluss-Klemmenanordnung für modulares elektrisches Gerät nach einem der vorhergehenden Ansprüche, **dadurch gekennzeichnet, dass** sie einen Verbindungsanzeiger (8) für wenigstens einen Leiter in der zweiten Klemmenanordnung (2) umfasst, der die Informationen auf Höhe der Vorderseite (Fa) des Gerätegehäuses (B), die den Steuerhebel aufweist, wiedergibt.

13. Doppelanschluss-Klemmenanordnung für modulares elektrisches Gerät nach dem vorhergehenden Anspruch, **dadurch gekennzeichnet, dass** der Anzeiger (8) eine Mittelwelle (9) und zwei Arme (10, 11), die sich von der Welle (9) radial erstrecken, umfasst, wobei einer der Arme (10) mit dem Federelement (6, 6') zusammenwirkt und sich bei einem Einführen oder Herausziehen der Leiter verlagert und dann eine Drehung der Mittelwelle (9) und eine Verlagerung des zweiten Arms (11) zur Folge hat, dessen Ende sich in Bezug auf ein Fenster (16) verlagert, das in der Vorderseite (Fa) des Gehäuses (B) ausgespart ist, derart, dass es beim Einführen eines Leiters zentriert wird und bei seinem Herausziehen entfernt wird.

14. Doppelanschluss-Klemmenanordnung für modulares elektrisches Gerät nach einem der vorhergehenden Ansprüche, **dadurch gekennzeichnet, dass** das Festklemm-/Klemmlösungs-Organ eine Schraube (3) ist.

## Claims

1. Double connecting terminal block for modular electrical equipment, with two superimposed conductor connection levels that are usable independently of each other, a first terminal block (1) being of the cage type (4) co-operating with a terminal (5) and a conductor clamping/unclamping device (3), said clamping/unclamping device being accessible from the front face (Fa) of the housing (B) of the equipment containing a control lever, the second terminal block (2) being of the rapid connection type with a spring element (6, 6', 6") and without a clamping device, the second terminal block (2) being arranged between said front face (Fa) for access to the clamping/unclamping device (3) and the connecting cage (4) of the first terminal block (1), and is supported by the latter to avoid transmitting loads to the housing (B), **characterised in that** said screw type clamping/unclamping device (3) extends through the second terminal block (2).

2. Double connecting terminal block for modular electrical equipment according to the preceding claim, **characterised in that** the second terminal block (2) is of the spring blade type (6, 6') whose free end is elastically supported on one surface of the terminal (5) parallel to the axis of insertion of the conductor, said blade (6, 6') containing a central opening allowing the passage of the clamping/unclamping device (3).

3. Double connecting terminal block for modular electrical equipment according to the preceding claim, **characterised in that** the spring blade (6) has two branches separately arranged on either side of the clamping/unclamping device (3), said branches being connected to a support (7) at the mounting zone of the blade (6).

4. Double connecting terminal block for modular electrical equipment according to the preceding claim, **characterised in that** the blade (6) is attached to a cap (7) related to the terminal (5), said cap (7) surmounting one surface of the terminal (5) parallel to the axis of insertion of the conductors with which the blade (6) cooperates, which is attached to one wall of the cap (7) aligned parallel to said surface fitted with an opening for the passage of the clamping/unclamping device (3).

5. Double connecting terminal block for modular electrical equipment according to claim 3, **characterised in that** the blade (6') is attached to the terminal (5), at a section of the latter aligned perpendicular to the surface parallel to the axis of insertion of the conductors, and situated opposite their point of insertion.

6. Double connecting terminal block for modular electrical equipment according to claim 1, **characterised in that** the second terminal block is of the spring wire (6") type of which at least one section is elastically supported on one surface of the terminal (5) parallel to the axis of insertion of the conductors, the configuration of the wire (6") allowing the passage of the clamping/unclamping device (3).

7. Double connecting terminal block for modular electrical equipment according to the preceding claim, **characterised in that** the wire spring (6") contains two identical parts, of the ends of each part being elastically supported on the terminal (5), said parts being interconnected at their other end.

8. Double connecting terminal block for modular electrical equipment according to one of claims 6 and 7, **characterised in that** the wire spring (6") is attached to the terminal (5).

9. Double connecting terminal block for modular electrical equipment according to any one of the preceding claims, **characterised in that** it contains an unlocking device (12) for conductors inserted into the second terminal block (2), said device (12) including two stable positions, a first position corresponding to absence of action on the spring element (6"), and a second position enabling the position of the spring element (6") to be modified with respect to the surface of the terminal (5) parallel to the direction of insertion of the conductors, in such a way as to reduce the contact pressure or to move it away with a view to withdrawing the conductor from the terminal (5).

10. Double connecting terminal block for modular electrical equipment according to the preceding claim, **characterised in that** said unlocking device (12) contains a central opening (13) for the passage of the clamping/unclamping device (3), either side of which are located in particular two cams (14), each designed to rest against one section of the spring element (6"), positioned close to its part elastically pressed against one surface of the terminal (5) aligned parallel to the direction of insertion of the conductors.

11. Double connecting terminal block for modular electrical equipment according to one of claims 10 and 11, **characterised in that** said unlocking device (12) is accessible from the front face (Fa) of the terminal block (B) of the equipment containing the control level, in the vicinity of the conductor clamping/unclamping device (3), and moves parallel to said front face (Fa).

12. Double connecting terminal block for modular electrical equipment according to any one of the preceding claims, **characterised in that** it contains a connection indicator (8) for at least one conductor in the second terminal block (2), sending back the information at the front face (Fa) of the housing of the equipment containing the control level.

13. Double connecting terminal block for modular electrical equipment according to the preceding claim, **characterised in that** the indicator (8) contains a central shaft (9) and two arms (10, 11) extending radially from said shaft (9), one of the arms (10) co-operating with the spring element (6, 6') and being displaced when the conductors are inserted or withdrawn, thus causing a rotation of the central shaft (9) and a displacement of the second arm (11), the end of which moves in relation to a window (16) bored into the front face (Fa) of the housing (B) in such a way as to centre it there during the insertion of a conductor, and to remove it when the conductor is withdrawn.

14. Double connecting terminal block for modular electrical equipment according to any one of the preceding claims, **characterised in that** the clamping/unclamping device is a screw (3).
